# EUROPÄISCHE PATENTSCHRIFT

(11) **EP 1 057 961 B1**
(45) Veröffentlichungstag und Bekanntmachung des Hinweises auf die Patenterteilung: **26.01.2005**
(21) Anmeldenummer: 00111378.6
(22) Anmeldetag: 26.05.2000
(51) Int. Cl.: E06B 1/70, E06B 3/46

(54) **Schwellenprofil für Gebäudetüren sowie Gebäudetür**
Threshold for housedoor and the housedoor
Seuil pour porte de maison ainsi que porte de maison

(30) Priorität: 31.05.1999 DE 29909401 U; 10.03.2000 DE 20004350 U; 24.05.2000 DE 20009185 U
(43) Veröffentlichungstag der Anmeldung: 06.12.2000
(73) Patentinhaber: Gretsch Unitas GmbH Baubeschläge, D-71254 Ditzingen (DE)
(72) Erfinder: Renz, Walter, Dipl.-Ing. (FH), 71254 Ditzingen (DE); Kayser, Bernd, 71254 Ditzingen (DE)
(74) Vertreter: Graf, Helmut, Dipl.-Ing.

(56) Entgegenhaltungen:
- EP-A- 0 003 042
- EP-A- 0 016 957

## Beschreibung

Die Erfindung bezieht sich auf ein Kunststoffschwellenprofil gemäß Oberbegriff Patentanspruch 1 sowie auf eine Hebeschiebetür gemäß Oberbegriff Patentanspruch 20.

Bekannt sind sogenannte Hebeschiebetüren, die insbesondere auch in Wohngebäuden als Zugang zu Terrassen, Balkonen oder Gärten verwendet werden. Im einfachsten Fall bestehen diese Hebeschiebetüren aus einem an einem Stockrahmen verschiebbar und zum endgültigen Schließen absenkbaren Schiebeflügel, der an seiner Unterseite mittels eines Beschlages an wenigstens einer an einer Hohl- oder Rohrschwelle des Stockrahmens vorgesehenen Laufschiene geführt ist. Vielfach weisen derartige Hebeschiebetüren zusätzlich zu diesem beweglichen Türelement (Schiebeflügel) noch wenigstens ein weiteres, nicht bewegliches Türelement (z.B. Festfeld) auf, welches sich dann ebenfalls an der Schwelle abstützt.

Die Türelemente einer solchen Hebeschiebetür sind im allgemeinen recht große Gebilde, die aufgrund schwerer Scheiben (wärme- und/oder schallgedämmt) und aufgrund eines schweren Rahmens ein nicht unerhebliches Gewicht besitzen. Dieses Gewicht muß von der Hohl- oder Rohrschwelle aufgenommen werden. Um die hierfür notwendige Tragkraft zu erreichen, sind bekannte Rohrschwellen bzw. deren Profile aus Metall, beispielsweise aus Aluminium oder einer Aluminiumlegierung gefertigt, wobei die notwendige Wärmedämmung durch ein an der Rauminnenseite aufgesetztes Kunststoffprofil erreicht werden soll.

Zur Verbesserung der Wärmeisolierung wurde bereits vorgeschlagen (DE 79 08 753), das entsprechende Schwellenprofil nicht als am Umfang geschlossenes, sondern zur Unterseite der Schwelle hin offenes Profil auszubilden, so daß dann zumindest an der Unterseite der Schwelle keine direkte, von der Gebäudeaußenseite zur Gebäudeinnenseite reichende Wärmebrücke aus Metall besteht. Allerdings hat diese Ausbildung den Nachteil, daß ein derartiges Schwellenprofil in seiner Tragkraft stark geschwächt ist, was bei zunehmendem Gewicht, d.h. bei verbesserter Wärme- und Schallisolation der Türelemente nachteilig ist. Zur Verbesserung der Tragkraft der Schwelle bzw. des Schwellenprofils ist es möglich, das Rohrprofil am gesamten Umfang, insbesondere auch an der Unterseite bzw. bodenseitig geschlossen auszubilden, womit dann zwar die Tragfähigkeit erhöht, die Wärmeisolation aber verschlechtert wird.

Bekannt ist weiterhin ein Schwellenprofil für Gebäudetüren der gattungsmäßigen Art (NL 930 15 53), welches auch für Hebe-Schiebe-Türen mit geringen Gewicht einsetzbar und einstückig aus Kunststoff gefertigt ist. Das bekannte Schwellenprofil weist einen innen liegenden, d.h. im Einbauzustand einer Gebäudeinnenseite benachbart liegenden Profilabschnitt, einem außen liegenden, d.h. im Einbauzustand an der Gebäudeaußenseite vorgesehenen Profilabschnitt sowie einen den innen liegenden und den außen liegenden Profilabschnitt verbindenden mittleren Profilabschnitt auf. Das als Hohlkammerprofil ausgebildete Schwellenprofil ist mit einer Verstärkung versehen, die von einer Länge eines Rohrprofils aus Metall gebildet und im wesentlichen in einer Kammer des mittleren Profilabschnitts aufgenommen ist. Für für Hebeschiebetüren erheblichen Gewichts, d.h. für Hebeschiebetüren mit der üblichen Isolierverglasung ist dieses bekannte Schwellenprofil grundsätzlich nicht geeignet.

Bekannt ist weiterhin ein Schwellenprofil (US 5 611 173) mit einer Schwellenabdeckung, die die Oberseite des Schwellenprofils abdeckt.

Aufgabe der Erfindung ist es, ein Kunststoffschwellenprofil für Hebeschiebetüren aufzuzeigen, das bei hoher Robustheit und Tragfähigkeit eine verbesserte Wärmeisolation besitzt. Zur Lösung dieser Aufgabe ist ein Schwellenprofil für Hebeschiebetüren entsprechend dem Patentanspruch 1 ausgebildet.

Die Erfindung bezieht sich weiterhin auf eine Hebeschiebetür mit einem solchen Schwellenprofil. Eine derartige Gebäudetür ist entsprechend dem Patentanspruch 20 ausgebildet.

Die erfindungsgemäße Gebäudetür besitzt hierbei wenigstens ein erstes Türelement, das an einem die Schwelle aufweisenden Stockrahmen vorgesehen ist und sich auf dem innen liegenden Profilabschnitt des Schwellenprofils abstützt.

Bei der Erfindung ist das Schwellenprofil vorzugsweise wenigstens teilweise als Kastenhohl- oder Rohrprofil aus Kunststoff hergestellt, wobei zumindest dort, wo Türelemente, nämlich Türflügel oder Festfelder auf dem Schwellenprofil angeordnet werden, dieses Profil bzw. die entsprechenden Profilabschnitte mit die Tragfestigkeit erhöhenden Verstärkungen versehen sind. Diese Verstärkungen sind entweder innere angeformte und einstückig mit dem Profil hergestellte Stege oder aber in Kammern des Schwellenprofils eingesetzte Verstärkungsprofile, vorzugsweise aus Metall.

Bei einer möglichen Ausführungsform der Erfindung ist an der Oberseite der Schwelle bzw. des Schwellenprofils wenigstens eine Schwellenabdeckung vorgesehen, die einen über den an der Gebäudeaußenseite angeordneten Rand der Schwelle vorstehenden Sims bildet. Diese Abdeckung, die auch einen Schutz für die Schwelle im Laufschiene vorgesehen.
- Am anderen Profilabschnitt, vorzugsweise am außen liegenden Profilabschnitt ist wenigstens ein Halteprofil oder wenigstens eine Laufschiene für ein Türelement, beispielsweise ein Festfeld bzw. für einen Schiebeflügel vorgesehen.
- Die Verstärkung zur Erhöhung der Tragkraft befindet sich in dem innen liegenden Profilabschnitt unmittelbar unter der wenigstens einen Laufschiene.
- Die Verstärkungen zur Erhöhung der Tragkraft sind an wenigstens einem Profilabschnitt des Schwellenprofils zumindest teilweise von inneren, angeformten Stegen gebildet.
- Die die Verstärkung bildenden Stege sind im außen liegenden und innen liegenden Profilabschnitt zumindest horizontale und vertikale Stege.
- Die die Verstärkung bildenden Stege weisen im mittleren Profilabschnitt zumindest teilweise diagonale und sich kreuzende Stege auf.
- Die Verstärkungen zur Erhöhung der Tragkraft sind zumindest an einem Profilabschnitt zumindest teilweise von einem in eine dortige Kammer eingesetzten Verstärkungsprofil aus einem die Tragkraft des Kunststoffmaterials des Schwellenprofils erhöhenden Material, vorzugsweise aus Metall, beispielsweise aus Aluminium oder einer Aluminiumlegierung gebildet.
- Das wenigstens eine Verstärkungsprofil ist in einer Kammer des außen liegenden und/oder des innen liegenden Profilabschnitts des Schwellenprofils angeordnet.
- Bei in dem außen liegenden Profilabschnitt und in dem innen liegenden Profilabschnitt vorgesehenen Verstärkungsprofilen sind diese Verstärkungsprofile durch den mittleren Profilabschnitt thermisch voneinander getrennt.
- Das Verstärkungsprofil ist in seiner äußeren Querschnittsform dem Querschnitt der dieses Profil aufnehmenden Kammer angepaßt.
- Die das jeweilige Verstärkungsprofil aufnehmende Kammer ist eine an ihrem Umfang geschlossene Kammer.
- Die das jeweilige Verstärkungsprofil aufnehmende Kammer ist eine zur Unterseite des Schwellenprofils hin offene Kammer.
- Das wenigstens eine Verstärkungsprofil bildet eine untere Auflage für das Schwellenprofil.
- Das Verstärkungsprofil ist in der Kammer beispielsweise durch Einrasten fixiert.
- Das das Schwellenprofil bildende Kunststoffprofil ist zumindest in einem Teilbereich ein am Umfang und insbesondere auch an der Unterseite vollständig geschlossenes Hohlprofil.
- Das Schwellenprofil ist zumindest im mittleren Profilabschnitt ein am Umfang vollständig geschlossenes Hohlprofil.
- Das Schwellenprofil ist zumindest am außen liegenden und am innen liegenden Profilabschnitt ein am Umfang vollständig geschlossenes Hohlprofil.
- Im Bereich eines Durchgangs, der von wenigstens einem beweglichen Türelement gebildet ist, reicht die zugehörige Abdeckung bis an einen das Türelement zumindest im geschlossenen Zustand abstützenden Teil des Schwellenprofils, beispielsweise bis an einen die wenigstens eine Laufschiene aufnehmenden Teil des Schwellenprofils.
- Für in unterschiedlichen Ebenen gestaffelt am Schwellenprofil vorgesehene Türelemente sind Abdeckungen unterschiedlicher Breite an der Oberseite des Schwellprofils vorgesehen, und zwar derart, daß wenigstens eine Abdeckung kleinerer Breite bis an oder unter ein äußeres Türelement und wenigstens eine Abdeckung größerer Breite bis an oder unter das innere Türelement reichen.
- Für jedes Türelement ist jeweils eine eigene Abdeckung vorgesehen.
- Für wenigstens zwei benachbarte, in einer gemeinsamen Ebene angeordneten Türelemente ist eine gemeinsame Abdeckung vorgesehen.
- An der Oberseite des Schwellenprofils ist zumindest an dem außenliegenden Rand ein sich über die gesamte Länge der Schwelle erstreckendes Abdeckprofil gleichbleibender Breite vorgesehen, und im Durchgangsbereich bzw. im Bereich der Türöffnung ist ein zusätzliches Abdeckprofil am Schwellenprofil vorgesehen.
- Das Verstärkungsprofil ist von einem äußeren Profilabschnitt und einem inneren Profilabschnitt gebildet, und die beiden Profilabschnitte sind über wenigstens einen weiteren Profilabschnitt oder Steg zu einem Gesamtprofil einstückig verbunden.
- Der äußere und der innere Profilabschnitt sind jeweils im Bereich einer am Schwellenprofil vorgesehenen Lagerung für wenigstens ein Türelement vorgesehen.

Die vorgenannten Merkmale können einzeln oder in beliebiger Kombination beim Schwellenprofil und der Gebäudetür verwendet sein.

Die Erfindung wird im Folgenden anhand der Figuren an Ausführungsbeispielen näher bezeichnet. Es zeigen:
- Fig. 1: in sehr vereinfachter Darstellung und in Draufsicht eine Gebäudetür in Form einer Hebeschiebetür mit einem Festfeld;
- Fig. 2: in vereinfachter Darstellung einen Schnitt entsprechend der Linie I - I der Figur 1 durch das Rohr- oder Schwellenprofil der Hebeschiebetür sowie durch den unteren Teil des Schiebeflügels;
- Fig. 3: in vereinfachter Darstellung einen Schnitt entsprechend der Linie II - 11 der Figur 1 durch das Schwellenprofil sowie durch den unteren Teil des Festfeldes;
- Fig. 4: eine vergrößerte Teildarstellung der Fig. 3;
- Fig. 5 und 6: Schnitte durch weitere mögliche Ausführungsformen des erfindungsgemäßen Rohr- oder Schwellenprofils;
- Fig. 7: in vereinfachter Darstellung und in Draufsicht eine Gebäudefenstertür in Form einer Hebeschiebetür mit einem Festfeld, gemäß einer weiteren möglichen Ausführungsform der Erfindung;
- Fig. 8: einen Schnitt entsprechend der Linie III - III der Figur 7;
- Fig. 9 und 10: Schnittdarstellungen ähnlich der Figur 8 von zwei weiteren möglichen Ausführungsformen der Erfindung, und zwar mit wenigstens einer Hebeschiebetür und mit wenigstens einem Festfeld;
- Fig. 11 und 12: Schnittdarstellungen ähnlich der Figur 8 von zwei weiteren möglichen Ausführungsformen der Erfindung, und zwar mit wenigstens zwei Hebeschiebetüren.

Die in der Figur 1 allgemein mit 1 bezeichnete Gebäudetür ist als Hebe- und Schiebetür ausgebildet und besteht im wesentlichen aus einem Schiebeflügel 2, der in horizontaler Richtung und in seiner Flügelebene verschiebbar sowie zum Schließen auch absenkbar ist, sowie aus dem Festfeld 3.

Der Schiebeflügel 2 und das Festfeld 3 sind in einem Stock- oder Blendrahmen angeordnet, von dem in der Figur 1 nur die vertikalen Holme 4 und in den Figuren 2 und 3 der untere horizontale Holm, d.h. die Schwelle 5 wiedergegeben sind. Diese besteht bei der in den Figuren 1 - 3 dargestellten Ausführungsform aus einem Schwellenprofil 6, welches aus einem wärmeisolierenden Material, nämlich aus Kunststoff und dabei bevorzugt aus einem schlagzähen PVC, wie es beispielsweise auch für Fensterprofile verwendet wird, als im wesentlichen geschlossenes Hohlkammer- oder Rohrprofil hergestellt ist, und zwar einstückig mit drei Profilabschnitten 6', 6'' und 6'''. Der Profilabschnitt 6' bildet dabei den an der Gebäudeaußenseite verlaufenden Teil der Schwelle 5 und der Profilabschnitt 6'''den an der Gebäudeinnenseite verlaufenden Teil der Schwelle 5. Die beiden Profilabschnitte 6' und 6''' sind durch den zwischen ihnen angeordneten Profilabschnitt 6" miteinander verbunden. Da das Schwellenprofil 6 als Hohlkammeroder Rohrprofil mit geschlossenem Umfang und mit geschlossenen Kammern ausgebildet ist, besitzt es trotz der Herstellung aus Kunststoff eine hohe Tragfestigkeit.

Wie die Figuren 1 - 3 zeigen, sind der Schiebeflügel 2 und das Festfeld 3 in zwei unterschiedlichen, parallelen und in Richtung senkrecht zur Ebene der Gebäudetür 1 versetzten Ebenen angeordnet, und zwar derart, daß die Ebene des Festfeldes 3 gegenüber der Ebene des Schiebeflügels 2 zur Gebäudeaußenseite hin versetzt ist.

Wie die Figur 2 zeigt, weist das Schwellenprofil 6 an seiner Oberseite im Bereich des inneren Profilabschnittes 6''' eine im wesentlichen nutenförmige Vertiefung 7 auf, die sich über die gesamte Länge des Schwellenprofils 6 erstreckt und an deren Boden zwei Rastnasen 8 angeformt sind, an denen eine Laufschiene 9 durch Einrasten befestigt ist. Die Laufschiene 9 besitzt das übliche U-Profil und ist im montierten Zustand so angeordnet, daß sie mit den freien Enden der Schenkel 10 in die Nut 7 hineinreicht und an diesen freien Enden durch die Gegenrasten an den Schenkeln 10 von hintergreifenden Rastnasen 9 gehalten ist. An dem die Schenkel 10 verbindenden und im montiertem Zustand der Laufschiene 9 oben liegenden Jochabschnitt 11 ist die Laufschiene 9 mit dem leistenartigen Laufschienenabschnitt 12 versehen, der sich über die gesamte Länge der Laufschiene 9 erstreckt und in den die nicht dargestellten Laufrollen des ebenfalls nicht dargestellten Beschlages des Schiebeflügels 2 eingreifen.

Mit Abstand von dem freien Ende sind die Schenkel 10 jeweils an ihren Außenflächen mit einer über den betreffenden Schenkel 10 wegstehenden und bei der dargestellten Ausführungsform parallel zum Jochabschnitt 11 liegenden Abstütz- und Dichtungsleiste 14 versehen. Mit diesen Leisten stützt sich die Laufschiene 9 beidseitig von der Nut 7 auf der Oberseite des Profilabschnittes 6''' ab. Weiterhin dienen die Leisten 14 bei geschlossenem und abgesenktem Schiebeflügel 2 als Anlageflächen für äußere und innere Dichtungen 15, die an der Unterseite des Schiebeflügels 2 vorgesehen sind. Die Laufschiene 9 besteht beispielsweise aus Metall, z.B. aus Aluminium oder einer Aluminiumlegierung.

Um die nicht unerheblichen Belastungen, insbesondere auch durch das Gewicht des Schiebeflügels 2 zuverlässig aufnehmen zu können, ist das das Schwellenprofil 6 bildende Hohlkammer- oder Rohrprofil an diesem Profilabschnitte 6''' durch eine Vielzahl von inneren Stegen versteift, und zwar durch den horizontalen Steg 16 und durch die diesen Steg 16 kreuzenden vertikalen Stege 17 und 18, so daß in Verbindung mit der geschlossenen Umfangswand des Schwellenprofils 6 der Profilabschnitt 6''' im wesentlichen vier, sich in Profillängsrichtung erstreckende, am Umfang geschlossene und durch die Stege 16 und 18 voneinander getrennte Kammern aufweist. Durch den Verlauf der Stege 16 - 18 ist insbesondere auch eine optimale Übertragung vertikaler Lasten gewährleistet.

Das Festfeld 3 stützt sich im wesentlichen auf den Profilabschnitt 6' ab, und zwar über ein Halte- und Montageprofil 19, welches ebenfalls aus Kunststoff gefertigt ist. Zur Vereinfachung der Montage des Festfeldes 3 besteht das Montage- und Halteprofil 19 bei der dargestellten Ausführungsform aus zwei Einzelprofilen 19' und 19", von denen das Einzelprofil 19' an der Oberseite des Schwellenprofils 6 und das Einzelprofil 19" an der Unterseite des unteren horizontalen Holmes des Rahmens des festfeldes 3 in geeigneter Weise, beispielsweise durch Verschrauben, Einrasten usw. befestigt sind.

Wie die Figuren 2 und 3 zeigen, ist das Schwellprofil 6 so geformt, daß es im montierten Zustand der Schwelle 5 an der Oberseite im Bereich der Profilabschnitte 6' und 6'' eine im wesentlichen plane Fläche 20 bildet, die dachschrägenartig leicht gegenüber der Horizontalen geneigt ist, und zwar zur Außenseite der Gebäudetür 1 hin nach unten. Wie die Figuren 2 und 3 zeigen, ist das Schwellenprofil 6 an der Oberseite weiterhin so ausgeführt, daß es im Bereich der Nut 7 einen über die Fläche 20 nach oben vorstehenden Abschnitt 21 bildet, dessen Höhe in etwa gleich der Höhe des Montage- und Halteprofils 19 ist.

An der Fläche 20 ist eine Abdeckung 22 befestigt, die von einer Länge eines Abdeckprofils 23 aus Metall, vorzugsweise aus Aluminium oder einer Aluminiumlegierung gebildet ist und im wesentlichen einen plattenförmigen, ebenen Profilabschnitt 23', der an einer, sich in Längsrichtung des Abdeckprofils 23 erstreckenden Seite in einen abgewinkelten und über die Unterseite der Abdeckung 22 wegstehenden Profilabschnitt 23'' übergeht und im Bereich des anderen Endes über die Unterseite des Profilabschnittes 23' vorstehende leistenartige Profilabschnitte 23''' - 23''''' aufweist, mit denen die Abdeckung 22 durch Einführen und Verhaken in entsprechenden Nuten 24 - 26 an der Fläche 20 verankerbar ist. Die leistenartigen Profilabschnitte 23''' und 23'''' greifen dabei in die Nut 24 bzw. 25 ein. Der dem Profilabschnitt 23'' am weitesten entfernt liegende Profilabschnitt 23''''' greift in die Nut 26 ein und ist mit einer sich über die gesamte Länge des Abdeckprofils 23 erstreckenden Abwinklung 27 versehen, die eine Hinterschneidung 26' der Nut 26 hintergreift.

Das Abdeckprofil 23 kann also durch Einführen des Profilabschnittes 23''''' in die Nut 26 bzw. durch Einführen der Abwinklung 27 in die Hinterschneidung 26' und durch anschließendes Schwenken des Profils 23 nach unten und Einführen der Profilabschnitte 23''' und 23'''' in ihre zugehörigen Nuten 24 und 25 an dem Schwellenprofil 6 bzw. der Schwelle 5 befestigt werden. Der Profilabschnitt 23' liegt dann mit seiner Unterseite über einen Teil seiner Breite auf der Fläche 20 auf und bildet mit einem weiteren Teil seiner Breite einen über den Profilabschnitt 6' zur Gebäudeaußenseite hin vorstehenden Sims.

Wie insbesondere auch die Figur 1 zeigt, besitzt die Abdeckung 22 in Richtung senkrecht zur Gebäudetürebene eine relativ geringe Breite, da diese Abdeckung etwa von der Mittelebene des Festfeldes 3 ausgeht und auch nur mit einer gewissen Breite über die Außenseite der Schwelle 5 bzw. des Schwellenprofils 6 vorsteht.

Wie die Figur 3 zeigt, wird zumindest der auf der Oberseite 20 aufliegende Teil des Profilabschnittes 23' teilweise von dem Montage- und Halteprofil 19 überlappt, d.h. dieses Profil liegt mit einem Teilbereich seiner Unterseite auf der Abdeckung 22 auf. Durch entsprechende Formgebung der Unterseite des Montage- und Halteprofils 19 ist gewährleistet, daß dieses sich mit dem einen Teilbereich seiner Unterseite flächig an der Oberseite des Profilabschnittes 23' und mit einem weiteren Teilbereich seiner Unterseite auf der Fläche 20 abstützt und dabei den Höhenunterschied zwischen der Oberseite der Abdeckung 22 und der um die Dicke des Profilabschnittes 23' tiefer liegenden Fläche 20 sowie auch die Neigung der Fläche 20 gegenüber der Horizontalen ausgleicht.

Da sich das Festfeld 3 im wesentlichen auf den Profilabschnitt 6' abstützt, ist das das Schwellenprofil 6 bildende Hohlkammer- oder Rohrprofil im Bereich dieses Profilabschnittes wiederum durch mehrere innere Stege verstärkt, und zwar zunächst durch den inneren, horizontalen Steg 28 und die drei vertikalen Stege 29, 30 und 31, wobei sich der Steg 28 zwischen den Stegen 29 und 31 und etwa in halber Höhe dieser Stege erstreckt und den dazwischenliegenden Steg 30 kreuzt. Der Profilabschnitt 6' weist somit insgesamt fünf geschlossene, sich in Längsrichtung des Schwellenprofils 6 erstreckende Kammern auf, nämlich eine außen liegende Kammer im wesentlichen zwischen den Außenflächen des Schwellenprofils und dem inneren Steg 29 und vier weitere Kammern, die durch die Stege 28 und 30 voneinander getrennt sind.

Durch die Anordnung der Stege 28 - 31 ist auch bei dem Profilabschnitt 6' wiederum eine optimale Übertragung vertikaler Lasten gewährleistet, und zwar in Verbindung mit der Ausbildung des Schwellenprofils 6 als geschlossenes Hohlkammer- oder Rohrprofil.

Der mittleren Profilabschnitt 6" weist zur Verstärkung zwei sich diagonal kreuzende Innenstege 32 und 33 auf, die sich zwischen den Stegen 17 und 31 erstrecken, und zwar jeweils in Richtung Oberseite/Unterseite des Schwellenprofils, so daß der Profilabschnitt 6" vier durch die Stege 32 und 33 voneinander getrennte, sich über die gesamte Länge des Schwellprofils 6 erstreckende geschlossene Kammern aufweist, die jeweils einen dreieckförmigen Querschnitt besitzen. Durch den Verlauf der inneren Stege 32 und 33, die jeweils mit den Ebenen der vertikalen Stege 17 und 31 einen Winkel kleiner als 90° einschließen, wird zusammen mit der Ausbildung des Schwellenprofils 6 als geschlossenes Hohlkammer- oder Rohrprofil eine fachwerkartige Struktur erreicht, die über den Profilabschnitt 6'' eine zuverlässige Übertragung von Kräften und Momenten zwischen den Profilabschnitten 6' und 6''' erlaubt.

Wie die Figuren 1 und 2 zeigen, ist dort, wo der von dem Schiebeflügel 2 verschließbare Durchgang der Gebäudetür 1 gebildet ist, anstelle der Abdeckung 22 eine Abdeckung 22a vorgesehen, die eine wesentlich größere Breite aufweist als die Abdeckung 22 und ausgehend von dem erhöhten Bereich 21 über die außen liegende Seite des Profilabschnittes 6' vorsteht, und zwar letzteres mit der gleichen Teilbreite wie die Abdeckung 22. Die Abdeckung 22a ist von einem Abdeckprofil 23a gebildet, welches sich von dem Abdeckprofil 23 lediglich dadurch unterscheidet, daß anstelle des plattenförmigen Profilabschnittes 23' ein Profilabschnitt 23a' vorgesehen ist, der über die dem Profilabschnitt 23'' abgewandte Seite des Profilabschnittes 23''''' verlängert ist. Die Befestigung der Abdeckung 22a an der Oberseite 20 erfolgt in gleicher Weise, wie dies für die Abdeckung 22 beschrieben wurde. An der Stoßstelle sind die beiden Abdeckungen 22 und 22a über ein Verbindungsprofil 34 sowie außen liegend im Bereich der Profilabschnitte 23" durch ein zusätzliches Verbindungsstück 35, beispielsweise durch ein clippartiges Verbindungsstück miteinander verbunden, wobei dieses Verbindungsstück 35 auch Teil des Verbindungsprofils 34 sein kann.

Die Figur 5 zeigt in einer Schnittdarstellung ähnlich den Figuren 2 und 3 als weitere mögliche Ausführungsform eine Schwelle 5a bzw. das zugehörige Schwellenprofil 6a, welches wiederum aus Kunststoff als außen geschlossenes Hohlkammer- oder Rohrprofil ausgeführt ist, bei dem aber im Bereich des außen liegenden Profilabschnittes 6a', des mittleren Profilabschnittes 6a'' und des innen liegenden Profilabschnittes 6a''' weitestgehend auf die inneren Stege verzichtet ist und statt dessen in dem Profilabschnitt 6a' bzw. in eine dort gebildete, am Umfang geschlossene Kammer 36 ein Verstärkungsprofil 38 aus Metall, beispielsweise ein Aluminiumprofil eingesetzt ist. Ebenso ist in eine Kammer 37 des Profilabschnittes 6a''' ein Verstärkungsprofil 39 aus Metall, beispielsweise ein Aluminiumprofil eingesetzt. Die Verstärkungsprofil 38 und 39 sind bei der dargestellten Ausführungsform jeweils Rohrprofile mit quadratischem bzw. rechteckigem Querschnitt.

Das Schwellenprofil 6a besitzt bei vereinfachter Querschnitts-Struktur durch die Verwendung der Verstärkungsprofile 38 und 39 die erforderliche hohe Festigkeit. Ein gewisser Nachteil besteht allerdings darin, daß durch die Verstärkungsprofile 38 und 39 aus Metall evtl. eine etwas verschlechterte Wärmedämmung für die Schwelle 5a im Vergleich zur Schwelle 5 erreicht wird.

Die Figur 6 zeigt als weitere mögliche Ausführung eine Schwelle 5b, die unter Verwendung des Schwellenprofils 6b hergestellt wurde. Dieses Schwellenprofil 6b ist wiederum ein Kunststoffprofil, allerdings in der Weise, daß das Schwellenprofil 6b an dem außen liegenden Profilabschnitt 6b' und an dem innen liegenden Profilabschnitt 6b''' zur Unterseite der Schwelle 5b hin offen ist und nur im mittleren Profilabschnitt 6b'' ein nach außen hin vollständig geschlossenes Hohlkastenprofil bildet. In zur Unterseite der Schwelle 5b hin offene Kammern 40 bzw. 41 ist jeweils ein Verstärkungsprofil 42 bzw. 43 aus Metall, beispielsweise aus Aluminium oder einer Aluminiumlegierung eingesetzt. Bei der dargestellten Ausführungsform sind diese Verstärkungsprofile jeweils U-Profile, die mit den freien Enden Ihrer Schenkel an der Unterseite der Schwelle 5b aus der jeweiligen Kammer 40 bzw. 41 vorstehen und dort mit Abwinklungen gegen die Unterseite des Schwellenprofils 6b anliegen, und zwar das Verstärkungsprofil 42 mit den Abwinklungen 42' und 42'' und das Verstärkungsprofil 43 mit den Abwinklungen 43' und 43''. Weiterhin ist die Ausbildung so getroffen, daß diese Verstärkungsprofile 42 und 43 im wesentlichen auch die Unterseite der Schwelle 5b bilden, und zwar das Verstärkungsprofil 42 mit den Abwinklungen 42' und 42''' und das Verstärkungsprofil 43 mit den Abwinklungen 43' und 43'''. Trotz des an der Unterseite weitestgehend offenen Schwellenprofils 6b wird für die Schwelle 5b durch die verwendeten Verstärkungsprofile 42 und 43 die erforderliche Festigkeit erreicht. Ein Vorteil besteht auch darin, daß die Verstärkungsprofile in die offenen Kanäle 40 und 41 seitlich eingeschoben werden können, der für die Montage erforderliche Platz also im wesentlichen nur der Länge der Schwelle 5b entspricht und nicht wie bei der Schwelle 5a, bei der die Verstärkungsprofile 38 und 39 teleskopartig in die entsprechenden Kammern 36 und 37 eingeschoben werden, der doppelten Schwellenlänge.

Die Verstärkungsprofile 42 und 43 sind weiterhin mit angeformten, innen liegenden Schraub- oder Verbindungskanälen 44 und 45 versehen, an denen eine Verbindung anschließender Verstärkungsprofile 42 bzw. 43 oder eine Befestigung anderer Funktionselemente möglich ist.

Wie die Figuren 5 und 6 auch zeigen, ist an dem jeweiligen Schwellenprofil 6a bzw. 6b wiederum eine Abdeckung 22 befestigt. Diese Abdeckung 22 erstreckt sich bei diesen Ausführungen mit gleichbleibender Breite über die gesamte Länge der Schwelle 5a bzw. 5b, d.h. auch im Durchgangsbereich der Gebäudetür also dort, wo der zum Gebäudeinneren hin versetzte Schiebeflügel vorgesehen ist, ist nur die Abdeckung 22 mit der reduzierten Breite vorhanden, so daß die Oberseite 20 des betreffenden Schwellenprofils 6a bzw. 6b in diesem Durchgangsbereich teilweise freiliegt. Weiterhin sind die Schwellenprofile 6a bzw. 6b an der Oberseite so ausgeführt, daß die von der Abdeckung 22 nicht abgedeckte Oberseite 20a bzw. 20b des Schwellenprofils mit der Oberseite dieser Abdeckung 22 fluchtet.

Die Figuren 7 und 8 zeigen als weitere mögliche Ausführungsform eine Gebäudetür 1c. Soweit konstruktive Elemente denen der vorstehend beschriebenen Ausführungen entsprechen, sind diese mit den gleichen Bezugsziffern bezeichnet, wie sie auch bei den vorstehenden Ausführungen verwendet wurden.

Die Gebäudetür 1c besitzt u.a. eine der Schwelle 5 entsprechende Schwelle 5c, die von dem Schwellenprofil 6c gebildet ist, welches wiederum als Hohlkammer- oder Rohrprofil aus einem geeigneten Kunststoff, beispielsweise aus einem schlagzähen PVC hergestellt ist.

In das Schwellenprofil 6c, welches von seiner Profilform weitestgehend dem Schwellenprofil 6b entspricht, sind wiederum zwei Verstärkungsprofile aus Metall eingesetzt, und zwar das dem Verstärkungsprofil 42 entsprechende Verstärkungsprofil 46 und das dem Verstärkungsprofil 43 entsprechende Verstärkungsprofil 47. Die Verstärkungsprofile 46 und 47 entsprechen auch in ihrer grundsätzlichen Profilform den Verstärkungsprofilen 42 und 43, lediglich mit dem Unterschied, daß die Verstärkungsprofile 46 und 47 zusätzlich die vertikalen Schenkel dieser Profile verbindende Verstärkungsstege 46' und 47' aufweisen.

An der Außenseite der Schwelle 5c sind eine durchgehende Abdeckung bzw. ein durchgehendes Abdeckprofil 48 vorgesehen, d.h. ein Abdeckprofil, das sich mit gleichbleibender Breite über die gesamte Länge der Schwelle 5b erstreckt, und zwar auch unter dem dem Profil 19 entsprechenden Montage- und Halteprofil 19c für das Festfeld 3. Bezüglich seiner Verankerung an der Oberseite des Schwellenprofils 6c entspricht das Abdeckprofil 48 dem Profil 23.

Wie insbesondere die Figur 8 zeigt, reicht die von dem Profil 48 gebildete Abdeckung nicht bis an den Schiebeflügel 2. Im Bereich dieses Schiebeflügels bzw. der dortigen Türöffnung ist an der Oberseite des Schwellenprofils 6c ein weiteres Abdeckprofil 49 vorgesehen, welches mit seinem dem Schiebeflügel 2 abgewandten Rand das Abdeckprofil 48 überlappt und mit seinem anderen Rand in eine Nut des Schwellenprofils 6 hineinreicht. Zwischen den beiden Seiten ist das Abdeckprofil 49 mit einem angeformten, eine Rast bildenden stegartigen Profilabschnitt 49' durch Einrasten an der Oberseite des Schwellenprofils 6c verankert.

Das Abdeckprofil 48 ist an seiner außen liegenden, dem Schiebeflügel 2 und dem Festfeld 3 abgewandten Seite mit einem gabelförmigen Abschnitt 48' versehen, in welchen ein winkelförmiges Abschlußprofil 50 mit einem Schenkel 50' durch Einschieben verankert ist, und zwar derart, daß der andere Schenkel 50'' des Abschlußprofils 50 eine nach unten wegstehende Abtropfnase bildet. Die Abdeckprofile 48 und 49 sowie das Abschlußprofil 50 sind beispielsweise wiederum aus Metall,z.B. aus Aluminium oder einer Aluminiumlegierung hergestellt.

Das Gebäudefenster 1c hat u.a. den zusätzlichen Vorteil, daß durch die durchgehende Abdeckung bzw. das durchgehende Abdeckprofil 48 Fugen in der äußeren Abdeckung, die (Fugen) optisch stören könnten und durch die Wasser hindurchtreten könnte, wirksam vermieden sind. Weiterhin kann die von den Abdeckprofilen 48 und 49 gebildete Abdeckung wahlweise mit oder auch ohne das Abschlußprofil 50 verwendet werden.

Die Figur 9 zeigt als weitere mögliche Ausführungsform eine Gebäudetür 1d mit einer Schwelle 5d, die wiederum u.a. aus dem als Hohlkammer- oder Rohrprofil ausgeführten und aus dem geeigneten Kunststoff, beispielsweise aus dem schlagfähigen PVC-gefertigten Schwellenprofil 6d sowie aus dem Verstärkungsprofil 51 aus Metall, beispielsweise aus Aluminium oder einer Aluminiumlegierung, besteht. Die Schwelle 5d unterscheidet sich von der Schwelle 5c im wesentlichen nur dadurch, daß anstelle der beiden gesonderten Verstärkungsprofile 46 und 47 das durchgehende Verstärkungsprofil 51 vorgesehen ist, und zwar mit dem an der Gebäudeaußenseite vorgesehenen äußeren Profilabschnitt 51', der hinsichtlich seiner Profil-Form dem Verstärkungsprofil 46 entspricht, und mit dem zur Gebäudeinnenseite hin versetzten inneren Profilabschnitt 51'', der der hinsichtlich seiner Profil-Form dem Verstärkungsprofil 47 entspricht. Die Profilabschnitte 51' und 51'' sind also jeweils wiederum im wesentlichen als zur Unterseite der Schwelle 5d hin offenes U-Profil mit dem die Schenkel des U-Profils verbindenden Querstegs 46' bzw. 47' ausgebildet. Beide Profilabschnitte 51 und 51' sind durch Stege 52 des Verstärkungsprofils 51 miteinander verbunden. Die Stege 52 sind parallel zueinander und übereinander angeordnet und liegen in Ebenen senkrecht zu den Ebenen der Schenkel der Profilabschnitte 51' und 51".

Das Schwellenprofil 6d entspricht hinsichtlich seiner Querschnittsform im wesentlichen dem Schwellenprofil 6c, ist aber im mittleren Bereich in der Höhe an das durchgehende Verstärkungsprofil 51 angepaßt und dort mit über die gesamte Länge des Schwellenprofils 6d erstreckenden leistenartigen Rastnasen 53 versehen, die bei montiertem Verstärkungsprofil 51 an Gegenrasten 54 des Verstärkungsprofils 51 einrasten. Diese ebenfalls leistenartig ausgebildeten und sich über die gesamte Länge des Verstärkungsprofils 51 erstreckenden Gegenrasten 54 sind an den einander zugewandten Seiten der Schenkel der Profilabschnitte 51' und 51'' oberhalb des in der Figur 9 oberen Steges 52 gebildet.

Die Schwelle 5d unterscheidet sich von der Schwelle 5b auch noch dadurch, daß anstelle des Abdeckprofils 48 ein Abdeckprofil 55 vorgesehen ist, welches einstückig mit dem die Abwinklung 55' aufweisenden überstehenden Sims 55' gefertigt ist. An der Unterseite des Abdeckprofils 55, welches sich wiederum über die gesamte Breite der Gebäudefenstertür 1d erstreckt, ist an einem Steg ein C-förmiger Profilabschnitt 55'' angeformt, der sich über die gesamte Länge des Abdeckprofiles 55 erstreckt und zwischen der Abwinklung 55' und der Außenseite des Schwellenprofils 6d angeordnet ist. Dieser C-förmige Profilabschnitt 55'' ist zur Außenseite des Gebäudes hin offen und dient zum Befestigen einer eine Feuchtigkeitssperre bildenden Isolierung 56, die beispielsweise als Folie auf dem Untergrund einer Terrasse oder eines Balkons verlegt ist und im Bereich der Schwelle 5d wannenrandartig nach oben gezogen und an dem Profilabschnitt 55" befestigt ist.

Das Verstärkungsprofil 51 bildet mit Abwinklungen 57, die an den Schenkeln der Profilabschnitte 51' und 51'' vorgesehen sind, eine Auflage für dieses Profil und damit für die Schwelle 5d auf einem nicht dargestellten Untergrund.

Die Figur 10 zeigt als weitere mögliche Ausführungsform eine Gebäudetür 1e mit der Schwelle 5e, die sich von der Schwelle 5d im wesentlichen nur dadurch unterscheidet, daß das Schwellenprofil 6e das Verstärkungsprofil 58 aus Metall, beispielsweise aus Aluminium oder einer Aluminiumlegierung, in einer geschlossenen Kammer aufnimmt. Das Verstärkungsprofil 58 besteht wiederum aus einem äußeren Profilabschnitt 58' und einem inneren Profilabschnitt 58", die als geschlossene rohrartige Profilabschnitte ausgebildet und durch zwei parallele, horizontale oder im wesentlichen horizontale Stege 59 miteinander verbunden sind.

Durch die Verwendung des durchgehenden Verstärkungsprofils 51 wird für die Schwelle 5d insbesondere eine vereinfachte Herstellung und Montage erreicht, und zwar unter Inkaufnahme eines etwas verschlechterten Wärmeisolierwertes. Dieser Nachteil kann aber dadurch verringert werden, daß in den Stegen 52 beispielsweise Unterbrechungen vorgesehen werden und/oder die Stege 52 jeweils zumindest auf einem Teil ihrer Breite von einem wärmeisolierenden Material, beispielsweise von einem Kunststoffmaterial gebildet sind. In diesem Fall ist das Verstärkungsprofil dann ein Kombinations-Profil aus Metall und Kunststoff.

Die Figur 11 zeigt als weitere mögliche Ausführungsform eine Gebäudetür 1f, die sich von der Gebäudetür 1e im wesentlichen nur dadurch unterscheidet, daß die Schwelle 5f anstelle des dem Profil 19 entsprechenden Montage- und Halteprofils 19d für das Festfeld 3 ein Montage- und Halteprofil 19f aufweist, in dem eine weitere Laufschiene 9 für einen Schiebeflügel 2 befestigt ist.

Die Figur 12 zeigt schließlich als weitere mögliche Ausführungsform eine Gebäudetür 1g, die der Gebäudetür 1e entspricht, wobei die Schwelle 5g allerdings anstelle des Montage-und Halteprofils 19e für das Festfeld 3 wiederum das Montage- und Halteprofil 19f mit der weiteren Laufschiene 9 für einen weiteren Schiebeflügel 2 aufweist.

Die in den Figuren 11 und 12 dargestellten Ausführungen eignen sich also für Gebäudetüren mit jeweils wenigstens zwei Schiebeflügeln 2.

Die Erfindung wurde voranstehend an Ausführungsbeispielen beschrieben. Es versteht sich, daß zahlreiche Änderungen sowie Ergänzungen möglich sind, ohne daß dadurch der der Erfindung zugrundeliegende Erfindungsgedanke verlassen wird. So ist es beispielsweise möglich, für die Verstärkungsprofile 38 und 39 bzw. 42 und 43 ein Metall zu verwenden, beispielsweise Edelstahl, welches bei hoher Festigkeit eine reduzierte Wärmeleitfähigkeit aufweist.

Weiterhin ist es möglich, die Gebäudetür mit mehreren Festfeldern und/oder Schiebeflügeln 2 oder aber nur mit einem Schiebeflügel ohne Festfeld auszubilden, wobei bei allen Ausführungen beispielsweise Abdeckungen gleicher Breite oder aber Abdeckungen verwendet werden, die jeweils im Bereich eines Festfeldes eine reduzierte Breite und im Bereich eines Schiebeflügels eine größere Breite aufweisen.

### Bezugszeichenliste

- 1, 1c, 1d, 1e, 1f, 1g: Gebäudetür
- 2: Schiebeflügel
- 3: Festfeld
- 4: vertikaler Holm
- 5, 5a, 5b, 5c, 5d, 5e: Schwelle
- 6, 6a, 6b, 6c, 6d, 6e: Schwellenprofil
- 6', 6'', 6''': Profilabschnitt
- 6a', 6a", 6a''': Profilabschnitt
- 6b', 6b'', 6b''': Profilabschnitt
- 7: Nut
- 8: Rastnase
- 9: Laufschiene
- 10: Laufschienenschenkel
- 11: Laufschienenjochabschnitt
- 12: Laufschienenabschnitt
- 14: Leiste
- 15: Dichtung
- 16, 17, 18: innerer Steg
- 19, 19c, 19d, 19e, 19f: Montage- und Halteprofil
- 19', 19": Einzelprofil
- 20, 20a, 20b: Oberseite
- 21: vorspringender Profilabschnitt
- 22, 22a: Abdeckung
- 23, 23a: Abdeckprofil
- 23', 23a': Profilabschnitt
- 23'', 23''', 23'''', 23''''': Profilabschnitt
- 24, 25, 26: Nut
- 26': Hinterschneidung
- 27: Abwinklung
- 28, 29, 30, 31, 32, 33: innerer Steg
- 34: Abdeck- und Verbindungsprofil
- 35: Verbindungsstück
- 36, 37: geschlossene Kammer
- 38, 39: Verstärkungsprofil
- 40, 41: offene Kammer
- 42, 43: Verstärkungsprofil
- 42', 42'', 42''': Abwinklung
- 43', 43'', 43''': Abwinklung
- 44, 45: Schraubkanal
- 46,47: Verstärkungsprofil
- 46', 47': Steg
- 48,49: Abdeckprofil
- 48', 49': Profilabschnitt
- 50: Abschlußprofil
- 50', 50": Schenkel
- 51: Verstärkungsprofil
- 51', 51'': Profilabschnitt
- 52: Steg
- 53: Rastnase
- 54: Gegenrast
- 55: Abdeckprofil
- 55': Simsartige Abwinklung
- 55": C-Profilabschnitt
- 56: Isolierung
- 57: Abwinklung
- 58: Verstärkungsprofil
- 58', 58": Profilabschnitt
- 59: Steg

## Patentansprüche

1. Kunststoffschwellenprofil für Hebe-Schiebe-Türen erheblichen Gewichts, mit wenigstens einer darauf befestigten Laufschiene (9) für einen Hebe-Schiebe-Flügel (2), wobei das Schwellenprofil einstückig aus Kunststoff mit einem innen liegenden Profilabschnitt (6''', 6a "', 6b'''), mit einem außen liegenden Profilabschnitt (6', 6a', 6b') sowie mit einem den innen liegenden und den außen liegenden Profilabschnitt verbindenden mittleren Profilabschnitt (6", 6a", 6b") aus Kunststoff gefertigt ist und der außen liegende Profilabschnitt sowie der innen liegende Profilabschnitt zur Erhöhung der Tragkraft jeweils eine Verstärkung aufweist,
**dadurch gekennzeichnet,**
**daß** für jede Laufschiene gilt, daß eine dieser Verstärkungen sich unmittelbar unter der Laufschiene oder der Befestigung für die Laufschiene (9) befindet.

2. Schwellenprofil nach Anspruch 1, **gekennzeichnet durch** wenigstens eine an der Oberseite des Schwellenprofils (6, 6a, 6b, 6c, 6d, 6e) befestigte Schwellenabdeckung (22, 22a, 48, 49, 50, 55), die mit einem plattenartigen Profilabschnitt (23', 23a') die Oberseite des Schwellenprofils (6, 6a, 6b, 6c, 6d, 6e) zumindest teilweise abdeckt.

3. Schwellenprofil nach einem der vorhergehenden Ansprüche, **dadurch gekennzeichnet,**
**daß** die Schwellenabdeckung (22, 22a, 55) einen über eine Außenseite des Schwellenprofils (6, 6a, 6b, 6c, 6d, 6e) vorstehenden Sims bildet,
und/oder
**daß** an der Schwellenabdeckung (48, 49) ein über eine Außenseite des Schwellenprofils (6c) vorstehender Sims oder eine Abdeckleiste (50) befestigt ist.

4. Schwellenprofil nach einem der vorhergehenden Ansprüche, **dadurch gekennzeichnet, daß** am inneren Profilabschnitt (6''', 6a"', 6b"') die wenigstens eine Laufschiene (9) für einen Schiebeflügel (2) oder eine Befestigung (7, 8) für eine solche Laufschiene (9) vorgesehen ist.

5. Schwellenprofil nach einem der vorhergehenden Ansprüche, **dadurch gekennzeichnet, daß** am außen liegenden Profilabschnitt (6', 6a', 6b') die wenigstens eine Laufschiene (9) für einen Schiebeflügel (2) oder eine Befestigung (7, 8) für eine solche Laufschiene (9) vorgesehen ist.

6. Schwellenprofil nach einem der vorhergehenden Ansprüche, **dadurch gekennzeichnet, daß** am außen liegenden Profilabschnitt (6', 6a', 6b') wenigstens ein Halteprofil (19, 19c, 19d, 19e, 19f) oder die wenigstens eine Laufschiene (9) für ein Türelement, beispielsweise ein Festfeld (3) bzw. für einen Schiebeflügel (2) vorgesehen ist.

7. Schwellenprofil nach einem der vorhergehenden Ansprüche, **dadurch gekennzeichnet, daß** die Verstärkungen zur Erhöhung der Tragkraft an wenigstens einem Profilabschnitt (6', 6a', 6b'; 6", 6a", 6b"; 6''', 6a''', 6b''') des Schwellenprofils (6, 6a, 6b, 6c, 6d, 6e) zumindest teilweise von inneren, angeformten Stegen (16 - 18; 28 - 33) gebildet sind.

8. Schwellenprofil nach Anspruch 7, **dadurch gekennzeichnet, daß** die die Verstärkung bildenden Stege im außen liegenden und innen liegenden Profilabschnitt (6', 6''') zumindest horizontale und vertikale Stege (16 - 18; 28 - 31) sind.

9. Schwellenprofil nach Anspruch 7 oder 8, **dadurch gekennzeichnet, daß** die die Verstärkung bildenden Stege im mittleren Profilabschnitt (6'') zumindest teilweise diagonale und sich kreuzende Stege (32, 33) aufweist.

10. Schwellenprofil nach einem der vorhergehenden Ansprüchen, **dadurch gekennzeichnet, daß** die Verstärkungen zur Erhöhung der Tragkraft zumindest an einem Profilabschnitt (6', 6a', 6b'; 6", 6a", 6b"; 6''', 6a''', 6b''') zumindest teilweise von einem in eine dortige Kammer (36, 37; 40, 41) eingesetzten Verstärkungsprofil (38, 39; 42, 43, 46, 47, 51, 58) aus einem die Tragkraft des Kunststoffmaterials des Schwellenprofils (6, 6a, 6b, 6c, 6d, 6e) erhöhenden Material, vorzugsweise aus Metall, beispielsweise aus Aluminium oder einer Aluminiumlegierung gebildet sind,
wobei beispielsweise
das wenigstens eine Verstärkungsprofil (38, 39; 42, 43, 46, 47, 51, 58) in einer Kammer (36, 37; 40, 41) des außen liegenden und/oder des innen liegenden Profilabschnitts (6a', 6a'''; 6b', 6b''') des Schwellenprofils (6a, 6b, 6c, 6d, 6e) angeordnet ist,
und/oder wobei beispielsweise
bei in dem außen liegenden Profilabschnitt (6a', 6b') und in dem innen liegenden Profilabschnitt (6a''', 6b''') vorgesehenen Verstärkungsprofilen (38, 39; 42, 43, 46, 47) diese Verstärkungsprofile durch den mittleren Profilabschnitt (6a'', 6b") thermisch voneinander getrennt sind.

11. Schwellenprofil nach einem der vorhergehenden Ansprüche, **dadurch gekennzeichnet, daß** das Verstärkungsprofil in seiner äußeren Querschnittsform dem Querschnitt der dieses Profil aufnehmenden Kammer (36, 37; 40, 41) angepaßt ist.

12. Schweltenprofil nach einem der vorhergehenden Ansprüche, **dadurch**
**gekennzeichnet,**
**daß** die das jeweilige Verstärkungsprofil (38, 39, 58) aufnehmende Kammer (36, 37) eine an ihrem Umfang geschlossene Kammer ist,
und/oder
**daß** die das jeweilige Verstärkungsprofil (42, 43, 46, 47, 51) aufnehmende Kammer (40, 41) eine zur Unterseite des Schwellenprofils (6b, 6c 6d) hin offene Kammer ist.
und/oder
**daß** das wenigstens eine Verstärkungsprofil (42, 43, 46, 47, 51) eine untere Auflage für das Schwellenprofil (6, 6b, 6c, 6d) bildet.

13. Schwellenprofil nach einem der vorhergehenden Ansprüche, **dadurch gekennzeichnet, daß** das Verstärkungsprofil (42, 43, 46, 47, 51, 58) in der Kammer (40, 41) beispielsweise durch Einrasten fixiert ist.

14. Schwellenprofil nach einem der vorhergehenden Ansprüche, **dadurch gekennzeichnet, daß** das das Schwellenprofil (6, 6a, 6b, 6c, 6d, 6e) bildende Kunststoffprofil zumindest in einem Teilbereich ein am Umfang und insbesondere auch an der Unterseite vollständig geschlossenes Hohlprofil ist,
und/oder
daß das Schwellenprofil (6, 6a, 6b, 6c, 6d, 6e) zumindest im mittleren Profilabschnitt (6'', 6a'', 6b'') ein am Umfang vollständig geschlossenes Hohlprofil ist,
und/oder
daß das Schwellenprofil (6, 6a, 6e) zumindest am außen liegenden und am innen liegenden Profilabschnitt (6', 6a', 6''', 6a''') ein am Umfang vollständig geschlossenes Hohlprofil ist.

15. Schwellenprofil nach einem der vorhergehenden Ansprüche, **dadurch gekennzeichnet, daß** im Bereich eines Durchgangs, der von wenigstens einem beweglichen Türelement (2) gebildet ist, die zugehörige Abdeckung (22a, 49) bis an einen das Türelement (2) zumindest im geschossenen Zustand abstützenden Teil (21) des Schwellenprofils (6, 6c, 6d, 6e), beispielsweise bis an einen die wenigstens eine Laufschiene (9) aufnehmenden Teil (21) des Schwellenprofils reicht.

16. Schwellenprofil nach einem der vorhergehenden Ansprüche, **dadurch gekennzeichnet, daß** für in unterschiedlichen Ebenen gestaffelt am Schwellenprofil (6, 6a, 6b) vorgesehene Türelemente (2, 3) Abdeckungen (22, 22a) unterschiedlicher Breite an der Oberseite des Schwellprofils (6) vorgesehen sind, und zwar derart, daß wenigstens eine Abdeckung (22) kleinerer Breite bis an oder unter ein äußeres Türelement (3) und wenigstens eine Abdeckung größerer Breite bis an oder unter das innere Türelement (2) reicht,
wobei beispielsweise für jedes Türelement (2, 3) jeweils eine eigene Abdeckung (22, 22a) vorgesehen ist und/oder für wenigstens zwei benachbarte, in einer gemeinsamen Ebene angeordneten Türelemente eine gemeinsame Abdeckung (22, 22a) vorgesehen ist.

17. Schwellenprofil nach einem der vorhergehenden Ansprüche, **dadurch gekennzeichnet, daß** an der Oberseite des Schwellenprofils (6c, 6d, 6e) zumindest an dem außen liegenden Rand ein sich über die gesamte Länge der Schwelle erstreckendes Abdeckprofil (48, 55) gleichbleibender Breite vorgesehen ist, und daß im Durchgangsbereich bzw. im Bereich der Türöffnung ein zusätzliches Abdeckprofil (49) am Schwellenprofil (6c, 6d, 6e) vorgesehen ist.

18. Schwellenprofil nach einem der vorhergehenden Ansprüche, **dadurch gekennzeichnet, daß** das Verstärkungsprofil (51, 58) von einem äußeren Profilabschnitt (51', 58') und einem inneren Profilabschnitt (51'', 58'') gebildet ist, und daß die beiden Profilabschnitte über wenigstens einen weiteren Profilabschnitt oder Steg (52, 59) zu einem Gesamtprofil einstückig verbunden sind.

19. Schwellenprofil nach einem der vorhergehenden Ansprüche, **dadurch gekennzeichnet, daß** der äußere und der innere Profilabschnitt jeweils im Bereich einer am Schwellenprofil vorgesehenen Lagerung (9, 19, 19c, 19d, 19e, 19f) für wenigstens ein Türelement (2, 3) vorgesehen sind.

20. Hebeschiebetür mit wenigstens einem ersten Türelement (2), das an einem eine Schwelle (5, 5a, 5b, 5c, 5d, 5e, 5f, 5g) aufweisenden Stockrahmen vorgesehenen ist und sich auf einem innen liegenden Profilabschnitt (6''', 6a''', 6b''') eines zumindest teilweise als Hohl- oder Rohrprofil ausgebildeten Schwellenprofils (6, 6a, 6b, 6c, 6d, 6e) abstützt, **dadurch gekennzeichnet, daß** das Schwellenprofil ein Kunststoffschweitenprofil (6, 6a, 6b, 6c, 6d, 6e) nach einem der Ansprüche 1 bis 19 ist.

## Claims

1. Synthetic threshold profile for lifting/sliding doors of considerable weight, with at least one running rail (9) fastened onto it for a lifting/sliding leaf, wherein the threshold profile is produced out of synthetic material in one piece with a profile section (6"', 6a"', 6b''') lying inside, with a profile section (6', 6a', 6b') lying outside, as well as with a middle profile section (6", 6a", 6b") that connects the inner and outer profile sections, and [wherein] the outer and inner profile sections respectively have a reinforcement to increase the carrying strength, **characterised in that**
it is the case for each running rail that one of these reinforcements is located directly under the running rail or the fastening for the running rail (9).

2. Threshold profile in accordance with claim 1, **characterised by** at least one threshold cover (22, 22a, 48, 49, 50, 55) fastened to the upper face of the threshold profile (6, 6a, 6b, 6c, 6d, 6e), this [cover] at least partially covering the upper face of the threshold profile (6, 6a, 6b, 6c, 6d, 6e) with a plate-like profile section (23', 23").

3. Threshold profile in accordance with one of the preceding claims, **characterised in that** the profile cover (22, 22a, 55) forms a moulding that projects over an outer face of the threshold profile (6, 6a, 6b, 6c, 6d, 6e),
and/or
that fastened to the threshold cover (48, 49) is a moulding or cover strip (50) that projects over an outer face of the threshold profile (6c).

4. Threshold profile in accordance with one of the preceding claims, **characterised in that** provided on the inner profile section (6''', 6a''', 6b''') is the at least one running rail (9) for a sliding leaf (2) or a fastening (7, 8) for such a running rail.

5. Threshold profile in accordance with one of the preceding claims, **characterised in that** provided on the outer profile section (6', 6a', 6b') is the at least one running rail (9) for a sliding leaf (2) or a fastening (7, 8) for such a running rail.

6. Threshold profile in accordance with one of the preceding claims, **characterised in that** provided on the outer profile section (6', 6a', 6b') is at least one holding profile (19, 19c, 19d, 19e, 19f) or the at least one running rail (9) for a door element, for example a fixed field (3), or for a sliding leaf (2).

7. Threshold profile in accordance with one of the preceding claims, **characterised in that** the reinforcements for increasing the carrying strength on at least one profile section (6', 6a', 6b'; 6", 6a", 6b"; 6"', 6a''', 6b''') of the threshold profile (6, 6a, 6b, 6c, 6d, 6e) are formed at least in part by internal webs (16-18; 28-33) that are moulded on.

8. Threshold profile in accordance with claim 7, **characterised in that** the webs forming the reinforcement in the inner and outer profile sections (6', 6"') are at least horizontal and vertical webs (16-18; 28-31).

9. Threshold profile in accordance with claim 7 or 8, **characterised in that** the webs forming the reinforcement in the middle profile section (6") are at least diagonal webs and webs that cross one another (32, 33).

10. Threshold profile in accordance with one of the preceding claims, **characterised in that** the reinforcements for increasing carrying strength at least on one profile section (6', 6a', 6b'; 6", 6a", 6b"; 6"', 6a"', 6b''') are at least partially formed by a reinforcement profile (38, 39; 42, 43, 46, 47, 51, 58) which is made of a material that increases the carrying strength of the synthetic material of the threshold profile (6, 6a, 6b, 6c, 6d, 6e), preferably of metal, for example of aluminium or an aluminium alloy, and which is inserted into a chamber (36, 37; 40, 41) there,
wherein for example
the at least one reinforcement profile (38, 39; 42, 43, 46, 47, 51, 58) is arranged in a chamber (36, 37; 40, 41) of the outer or inner profile section(s) (6a', 6a"'; 6b', 6b"') of the threshold profile (6a, 6b, 6c, 6d, 6e),
and/or wherein for example
in the case of reinforcement profiles (38, 39; 42, 43, 46, 47) provided in the outer profile section (6a', 6b') and in the inner profile section (6a''', 6b'''), these reinforcement profiles are thermally separated from one another by the middle profile section (6a", 6b").

11. Threshold profile in accordance with one of the preceding claims, **characterised in that** in respect of its outer cross-sectional shape, the reinforcement profile is adapted to the cross-section of the chamber (36, 37; 40, 41) that accommodates this profile.

12. Threshold profile in accordance with one of the preceding claims, **characterised in that** the chamber (36, 37) that accommodates the respective reinforcement profile (38, 39, 58) is a chamber that is closed on its periphery,
and/or
that the chamber (40, 41) that accommodates the respective reinforcement profile (42, 43, 46, 47, 51 ) is a chamber that is open to the underside of the threshold profile (6b, 6c, 6d),
and/or
that the at least one reinforcement profile (42, 43, 46, 47, 51) forms a lower support for the threshold profile (6, 6b, 6c, 6d).

13. Threshold profile in accordance with one of the preceding claims, **characterised in that** the reinforcement profile (42, 43, 46, 47, 51, 58) is fixed in the chamber (40, 41) for example through snap-in engagement.

14. Threshold profile in accordance with one of the preceding claims, **characterised in that** the synthetic profile forming the threshold profile (6, 6a, 6b, 6c, 6d, 6e) is, at least in a part-area, a hollow profile that is completely closed on the circumference and in particular also on the underside,
and/or
that the threshold profile (6, 6a, 6b, 6c, 6d, 6e) is, at least in the middle profile section (6", 6a", 6b"), a hollow profile that is completely closed on the periphery,
and/or
that the threshold profile (6, 6a, 6e) is, at least on the outer and inner profile sections (6', 6a', 6''', 6a'''), a hollow profile that is completely closed on the periphery.

15. Threshold profile in accordance with one of the preceding claims, **characterised in that** in the area of a passage that is formed by at least one movable door element (2), the corresponding cover (22a, 49) extends as far as a part (21) of the threshold profile (6, 6c, 6d, 6e) which [part] supports the door element (2) at least in the closed state, for example as far as a part (21) of the threshold profile that accommodates the at least one running rail (9).

16. Threshold profile in accordance with one of the preceding claims, **characterised in that** for door elements (2, 3) that are provided staggered on different planes on the threshold profile (6, 6a, 6b), covers (22, 22a) of different widths are provided on the upper face of the threshold profile (6), and in fact in such a way that at least one cover (22) of a smaller width extends to or below an outer door element (3) and at least one cover of greater width extends to or under the inner door element (2),
wherein for example a separate cover (22, 22a) is provided respectively for each door element (2, 3) and/or a joint cover (22, 22a) is provided for at least two adjacent door elements arranged on a common plane.

17. Threshold profile in accordance with one of the preceding claims, **characterised in that** provided on the upper face of the threshold profile (6c, 6d, 6e), at least on the outer edge, there is a cover profile (48, 55) of unchanging width, which extends over the entire length of the threshold, and that in the area of the passage, or in the area of the door opening, an additional cover profile (49) is provided on the threshold profile (6c, 6d, 6e).

18. Threshold profile in accordance with one of the preceding claims, **characterised in that** the reinforcement profile (51, 58) is formed by an outer profile section (51', 58') and an inner profile section (51", 58"), and that the two profile sections are joined in one piece via at least one further profile section or web (52, 59), to form an overall profile.

19. Threshold profile in accordance with one of the preceding claims, **characterised in that** the outer and the inner profile sections are respectively provided in the area of a bearing (9, 19, 19c, 19d, 19e, 19f ), which is provided on the threshold profile, for at least one door element (2, 3).

20. Lifting/sliding door with at least one first door element (2) which is provided on a storey frame that has a threshold (5, 5a, 5b, 5c, 5d, 5e, 5f, 5g), and which rests on an inner profile section (6"', 6a"', 6b"') of a threshold profile (6, 6a, 6b, 6c, 6d, 6e) that is designed at least partially as a hollow or tubular profile,
**characterised in that**
the threshold profile is a synthetic threshold profile (6, 6a, 6b, 6c, 6d, 6e) in accordance with one of the claims 1 to 19.

## Revendications

1. Profil de seuil en matière synthétique pour portes levantes - coulissantes d'un poids considérable, avec au moins une glissière (9) qui y est fixée pour un vantail levant - coulissant (2), le profil de seuil étant fabriqué en une pièce en matière synthétique avec une section de profil située à l'intérieur (6''', 6a"', 6b"'), avec une section de profil située à l'extérieur (6', 6a', 6b'), ainsi qu'avec une section de profil centrale (6", 6a", 6b") reliant la section de profil située à l'intérieur et la section de profil située à l'extérieur et la section de profil située à l'extérieur ainsi que la section de profil située à l'intérieur présentant respectivement un renforcement pour accroître la force portante, **caractérisé en ce qu'**un de ces renforcements se trouve directement sous la glissière ou la fixation pour la glissière (9).

2. Profil de seuil selon la revendication 1, **caractérisé par** au moins un recouvrement (22, 22a, 48, 49, 50, 55) de seuil fixé sur le côté supérieur du profil de seuil (6, 6a, 6b, 6c, 6d, 6e) qui recouvre au moins en partie le côté supérieur du profil de seuil (6, 6a, 6b, 6c, 6d, 6e) avec une section de profil (23', 23a') en forme de plaque.

3. Profil de seuil selon une des revendications précédentes, **caractérisé en ce que** le recouvrement (22, 22a, 55) de seuil forme un rebord s'avançant au-dessus d'un côté extérieur du profil de seuil (6, 6a, 6b, 6c, 6d, 6e) et / ou **en ce que** un rebord s'avançant au-dessus d'un côté extérieur du profil de seuil (6c) ou une latte (50) de recouvrement est fixée au recouvrement (48, 49) de seuil.

4. Profil de seuil selon une des revendications précédentes, **caractérisé en ce que** ladite au moins une glissière (9) pour un vantail coulissant (2) ou une fixation (7, 8) pour une telle glissière (9) est prévue sur la section de profil intérieur (6"', 6a"', 6b"').

5. Profil de seuil selon une des revendications précédentes, **caractérisé en ce que** ladite au moins une glissière (9) pour un vantail coulissant (2) ou une fixation (7, 8) pour une telle glissière (9) est prévue sur la section de profil extérieur (6', 6a', 6b').

6. Profil de seuil selon une des revendications précédentes, **caractérisé en ce qu'**au moins un profil d'arrêt (19, 19c, 19d, 19e, 19f) ou ladite au moins une glissière (9) pour un élément de porte, par exemple un panneau fixe (3), ou pour un vantail (2) de porte est prévu sur la section de profil se trouvant à l'extérieur (6', 6a', 6b').

7. Profil de seuil selon une des revendications précédentes, **caractérisé en ce que** les renforcements destinés à augmenter la force portante sont formés au moins en partie par des entretoises intérieures (16 - 18, 28 - 33) formées sur au moins une section de profil (6', 6a', 6b', 6", 6a", 6b", 6"', 6a"', 6b''') du profil de seuil (6, 6a, 6b, 6c, 6d, 6e).

8. Profil de seuil selon la revendication 7, **caractérisé en ce que** les entretoises formant le renforcement dans la section de profil située à l'extérieur et située à l'intérieur (6', 6"') sont au moins des entretoises horizontales et verticales (16 - 18, 28 - 31 ).

9. Profil de seuil selon la revendication 7 ou 8, **caractérisé en ce que** les entretoises formant le renforcement dans la section de profil centrale (6") présentent au moins en partie des entretoises diagonales et secantes (32, 33).

10. Profil de seuil selon une des revendications précédentes, **caractérisé en ce que** les renforcements destinés à accroître la force portante sont formés au moins sur une section de profil (6', 6a', 6b', 6", 6a", 6b", 6''', 6a''', 6b''') au moins en partie par un profil de renforcement (38, 39 ; 42, 43, 46, 47, 51, 58) inséré dans une chambre (36, 37 ; 40, 41) de la section concernée, fabriqué dans une matière accroissant la force portante de la matière synthétique du profil de seuil (6, 6a, 6ab, 6c, 6d, 6e), de préférence en métal, par exemple en aluminium ou en un alliage d'aluminium, ledit au moins un profil de renforcement (38, 39 ; 42, 43, 46, 47, 51, 58) étant disposé dans une chambre (36, 37 ; 40, 41) de la section de profil située à l'extérieur et / ou de la section de profil située à l'intérieur (6a', 6a"" ; 6b', 6b"") du profil de seuil (6a, 6ab, 6c, 6d, 6e) par exemple, et/ou, ces profils de renforcements étant thermiquement séparés par la section de profil centrale (6a", 6b") par exemple, dans le cas des profils de renforcements (38, 39 ; 42, 43, 46, 47) prévus dans la section de profil située à l'extérieur (6a', 6b') et dans la section de profil située à l'intérieur (6a''', 6b''').

11. Profil de seuil selon une des revendications précédentes, **caractérisé en ce que** le profil de renforcement dans la forme extérieure de sa section transversale est adapté à la section transversale de la chambre (36, 37 ; 40, 41 ) accueillant ce profil.

12. Profil de seuil selon une des revendications précédentes, **caractérisé en ce que** la chambre (36, 37) accueillant le profil de renforcement concerné (38, 39, 58) est une chambre fermée sur son pourtour, et / ou **en ce que** la chambre (40, 41) accueillant le profil de renforcement concerné (42, 43, 46, 47, 51) est une chambre ouverte en direction du côté inférieur du profil de seuil (6b, 6c, 6d), et / ou **en ce que** ledit au moins profil de renforcement (42, 43, 46, 47, 51) forme un support inférieur pour le profil de seuil (6, 6b, 6c, 6d).

13. Profil de seuil selon une des revendications précédentes, **caractérisé en ce que** le profil de renforcement (42, 43, 46, 47, 51 ) est fixé dans la chambre (40, 41) par exemple par encliquetage.

14. Profil de seuil selon une des revendications précédentes, **caractérisé en ce que** le profil en matière synthétique formant le profil de seuil (6, 6a, 6b, 6c, 6d, 6e) est au moins dans une région partielle un profil creux complètement fermé sur le pourtour et notamment aussi sur le côté inférieur, et / ou **en ce que** le profil de seuil (6, 6a, 6b, 6c, 6d, 6e) au moins dans la section de profil centrale (6", 6a", 6b") est un profil creux complètement fermé sur le pourtour, et / ou **en ce que** le profil de seuil (6, 6a, 6e) au moins dans la section de profil située à l'extérieur et la section de profil située à l'intérieur (6', 6a', 6a"', 6b"') est un profil creux complètement fermé sur le pourtour.

15. Profil de seuil selon une des revendications précédentes, **caractérisé en ce que** dans la région d'un passage qui est formé par au moins un élément de porte (2) mobile, le recouvrement y afférent (22a, 49) s'étend jusqu'à une partie (21) du profil de seuil (6, 6c, 6d, 6e) supportant l'élément de porte (2) au moins à l'état fermé, par exemple jusqu'à une partie (21) du profil de porte accueillant ladite au moins une glissière (9).

16. Profil de seuil selon une des revendications précédentes, **caractérisé en ce que** pour les éléments de porte (2, 3) prévus étagés dans différents plans sur le profil de seuil (6, 6a, 6b), des recouvrements (22, 22a) de largeur différente sont prévus sur le côté supérieur du profil de seuil (6) et en fait de telle manière que ledit au moins un recouvrement (22) de plus petite largeur s'étende jusqu'à ou jusque sous un élément de porte extérieur (3) et ledit au moins un recouvrement de plus grande largeur s'étende jusqu'à ou jusque sous l'élément de porte intérieur (2), un recouvrement propre (22, 22a) étant prévu chaque fois pour chaque élément de porte (2, 3) et/ou un recouvrement commun (22, 22a) étant prévu pour au moins deux éléments de porte voisins disposés dans un plan commun par exemple.

17. Profil de seuil selon une des revendications précédentes, **caractérisé en ce que** sur le coté supérieur du profil de seuil (6c, 6d, 6e), au moins sur le bord situé à l'extérieur, il est prévu un profil de recouvrement (48, 55) de largeur constante s'étendant sur toute la longueur du seuil, et **en ce que** dans la région du passage ou dans la région de l'ouverture de porte, il est prévu un profil de recouvrement (49) supplémentaire sur le profil de seuil (6c, 6d, 6e).

18. Profil de seuil selon une des revendications précédentes, **caractérisé en ce que** le profil de renforcement (51, 58) est formé par une section de profil extérieure (51', 58') et une section de profil intérieure (51", 58"), et **en ce que** les deux sections de profil sont reliées en un seul tenant pour former un profil total par au moins une section de profil ou entretoise (52, 59) supplémentaire.

19. Profil de seuil selon une des revendications précédentes, **caractérisé en ce que** la section de profil extérieure et la section de profil intérieure sont prévues respectivement dans la région d'un appui (9, 19, 19c, 19d, 19e, 19f) prévu sur le profil de seuil pour au moins un élément de porte (2, 3).

20. Porte levante - coulissante avec au moins un premier élément de porte (2) qui est prévu sur un cadre multiple présentant un seuil (5, 5a, 5b, 5c, 5d, 5e, 5f, 5g) et s'appuie sur une section de profil située à l'intérieur (6"', 6a"', 6b"') d'un profil de seuil (6, 6a, 6b, 6c, 6d, 6e) formé au moins en partie comme un profil creux ou tubulaire, **caractérisé en ce que** le profil de seuil est un profil de seuil en matière synthétique (6, 6a, 6b, 6c, 6d, 6e) selon une des revendications 1 à 19.
